# EUROPÄISCHE PATENTSCHRIFT

(11) **EP 2 848 754 B1**
(45) Veröffentlichungstag und Bekanntmachung des Hinweises auf die Patenterteilung: **03.04.2019**
(21) Anmeldenummer: 14181879.9
(22) Anmeldetag: 22.08.2014
(51) Int. Cl.: E05B 9/10, E05B 47/06

(54) **SCHLIESSZYLINDER**
LOCKING CYLINDER
BARILLET DE SERRURE

(30) Priorität: 11.09.2013 DE 102013218216
(43) Veröffentlichungstag der Anmeldung: 18.03.2015
(73) Patentinhaber: Aug. Winkhaus GmbH & Co. KG, 48291 Telgte (DE)
(72) Erfinder: Schulze Sievert, Christoph, 48624 Schöppingen (DE)

(56) Entgegenhaltungen:
- EP-A1- 2 302 149
- WO-A1-2011/022855
- DE-A1- 3 010 959
- DE-A1- 10 049 477
- DE-A1- 10 100 787
- DE-B- 1 194 287

## Beschreibung

Die Erfindung betrifft einen Schließzylinder mit einem in einem Gehäuse drehbaren Kernteil, mit einem drehbaren Schließbart und mit zumindest einer Kupplung zur wahlweisen Erzeugung oder Lösung eines Formschlusses des Kernteils mit dem Schließbart, mit einem in radialer Richtung verschieblichen Kupplungsstößel der Kupplung zur Erzeugung oder Lösung des Formschlusses, mit einem in dem Kernteil angeordneten axial verschieblichen Kupplungskeil zur Verschiebung des Kupplungsstößels.

Ein solcher Schließzylinder ist beispielsweise aus der EP 1 079 050 B1 bekannt. Bei diesem Schließzylinder ist der Kupplungsstößel kugelförmig gestaltet und stellt in einer radial nach außen gedrückten Stellung den Formschluss der Kupplung her. Schließbart und Kernteil weisen hierfür korrespondierende Ausnehmungen zur Aufnahme des Kupplungsstößels in der den Formschluss erzeugenden Stellung auf. Der Kupplungskeil hat eine axiale Führung in dem Kernteil. Bei gelöstem Formschluss kann sich das Kernteil relativ zu dem Schließbart verdrehen. Zur Erzeugung des Formschlusses muss das Kernteil gegenüber dem Schließbart wieder relativ verdreht werden, bis die Ausnehmungen fluchten, um den Kupplungsstößel aufzunehmen. Erst dann kann der Kupplungskeil verschoben werden. Der Kupplungskeil des bekannten Schließzylinders wird von einem Federelement in die den Formschluss erzeugende Stellung vorgespannt. Hierdurch schnappt der Kupplungskeil hinter den Kupplungsstößel, wenn die Ausnehmungen für den Kupplungsstößel fluchten. Dies ist jedoch störend, wenn der Kupplungskeil von einem von Hand in den Schließzylinder eingeführten Schlüssel verschoben werden soll.

Bei für den Einsatz in sogenannten Panikschlössern ist jedoch eine zuverlässige Lösung des Formschlusses der Kupplung in eine Grundstellung erforderlich. Bei Schließzylindern für solche Panikschlösser ist ein frei drehender Schließbart vorgeschrieben.

Der Erfindung liegt das Problem zugrunde, einen Schließzylinder der eingangs genannten Art so weiter zu bilden, dass eine zuverlässige freie Drehung des Schließbartes ermöglicht, wenn die Kupplung nicht aktiv zur Erzeugung eines Formschlusses betätigt ist.

Dieses Problem wird erfindungsgemäß dadurch gelöst, dass der Kupplungsstößel in einer Grundstellung, in der der Formschluss der Kupplung gelöst ist, vollständig innerhalb oder außerhalb des Kernteils angeordnet ist, dass der Kupplungsstößel in einer Schließstellung, in der der Formschluss der Kupplung erzeugt ist, von dem Kupplungskeil abgestützt ist und dass der Kupplungsstößel eine gegenüber dem Kernteil oder Schließbart geneigte Fläche hat, so dass bei einer Einleitung eines Drehmomentes zwischen Kernteil und Schließbart der Kupplungsstößel mit einer Kraft in die den Formschluss der Kupplung lösende Stellung beaufschlagt ist.

Durch diese Gestaltung wird zunächst als Grundstellung der Kupplung festgelegt, dass der Formschluss zwischen dem Kernteil und dem Schließbart gelöst ist. Sofern die Kupplung jedoch durch Toleranzen, Schmutz oder dergleichen in einer den Formschluss zwischen Kernteil und Schließbart erzeugenden Stellung verharrt, wird bei der Einleitung eines Drehmomentes der Kupplungsstößel aktiv aus der den Formschluss erzeugenden Bewegung heraus bewegt. Damit wird eine zuverlässige freie Drehung des Schließbartes ermöglicht, solange die Kupplung nicht aktiv in die den Formschluss erzeugende Stellung betätigt wurde. Hierdurch eignet sich der Schließzylinder insbesondere für den Einsatz in so genannten Panikschlössern.

Der bauliche Aufwand zur Beaufschlagung des Kupplungsstößels einer Kraft in die den Formschluss der Kupplung lösende Stellung lässt sich gemäß einer vorteilhaften Weiterbildung der Erfindung besonders gering halten, wenn der Kupplungsstößel mit einem kegelförmigen Ende in das äußere der beiden Bauteile des Kernteils oder des Schließbartes hineinragt. Durch diese Gestaltung ist das kegelförmige Ende des Kupplungsstößels als geneigte Fläche ausgebildet.

Auch bei nicht fluchtenden Ausnehmungen für den Kupplungsstößel im Kernteil und im Schließbart lässt sich der Kupplungskeil gemäß einer anderen vorteilhaften Weiterbildung der Erfindung verschieben, wenn der Kupplungskeil einem federelastisch vorgespannten Stützstift gegenübersteht und dass der Stützstift und der Kupplungskeil aufeinanderliegende Rampen aufweisen. Durch diese Gestaltung verschiebt der Kupplungskeil den Stützstift, wenn sich die Ausnehmungen der Kupplung für den Kupplungsstößel nicht in der fluchtenden Stellung befinden. Damit kann der Kupplungskeil in jedem Fall verschoben und beispielsweise ein Schlüssel zur Verschiebung des Kupplungskeils in den Schließzylinder eingeführt werden.

Die Führung des Kupplungskeils gegen den Kupplungsstößel gestaltet sich gemäß einer anderen vorteilhaften Weiterbildung der Erfindung besonders einfach, wenn in der Grundstellung der Kupplungskeil auf der Rampe des Stützstiftes aufliegt. Durch diese Gestaltung lässt sich der Kupplungskeil einfach durch die Schwerkraft in der Grundstellung halten. Der Kraftaufwand zur Bewegung des Kupplungskeils gegen den Kupplungsstößel ist daher zudem besonders gering.

Zur Vereinfachung der Montage des Schließzylinders trägt es gemäß einer anderen vorteilhaften Weiterbildung der Erfindung bei, wenn das Kernteil mit dem Kupplungskeil, dem Kupplungsstößel, dem Stützstift und mit einem den Stützstift vorspannenden Federelement eine vormontierbare bauliche Einheit bildet.

Die Kupplung wird gemäß einer anderen vorteilhaften Weiterbildung der Erfindung zuverlässig in ihrer Schließstellung gehalten, wenn der Stützstift eine Stützfläche zur Abstützung des Kupplungskeils in einer den Formschluss erzeugenden Schließstellung hat.

Der Schließzylinder gestaltet sich gemäß einer anderen vorteilhaften Weiterbildung der Erfindung konstruktiv besonders einfach, wenn der Kupplungskeil axial verschieblich zwischen der die Bewegung des Kupplungsstößels freigebenden Grundstellung in der den Kupplungsstößel halternden Schließstellung bewegbar ist und dass der Kupplungsstößel bei der Bewegung zwischen der Grundstellung und der Schließstellung an einer Rampe geführt ist.

Der Schließzylinder gestaltet sich gemäß einer anderen vorteilhaften Weiterbildung der Erfindung konstruktiv besonders einfach, wenn der Schließbart drehfest mit einer Schließbarthülse verbunden ist, dass die Schließbarthülse einen Teilbereich des Kernteils umschließt und dass in der Grundstellung der Kupplungsstößel vollständig innerhalb des Kernteils angeordnet ist.

Der bauliche Aufwand zur Blockierung oder Freigabe der Bewegung des Kernteils lässt sich gemäß einer anderen vorteilhaften Weiterbildung der Erfindung besonders gering halten, wenn das Kernteil in Drehrichtung formschlüssig mit einem Kernaußenteil verbindbar ist und dass das Kernaußenteil von einem elektromagnetischen Sperrmechanismus gehalten ist.

Zur Erschwerung möglicher Manipulationsversuche durch Magnetisierung der Bauteile des Schließzylinders trägt es gemäß einer anderen vorteilhaften Weiterbildung der Erfindung bei, wenn der Kupplungskeil, und der Kupplungsstößel aus einem unmagnetischen Material gefertigt sind.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
Fig.1 einen Längsschnitt durch einen Schließzylinder in Grundstellung,
Fig.2 stark vergrößert einen Teilbereich des Schließzylinders,
Fig.3 eine Schnittdarstellung durch den Teilbereich des Schließzylinders aus Figur 2 entlang der Linie III - III,
Fig.4 den Teilbereich des Schließzylinders aus Figur 2 in Schließstellung,
Fig.5 den Teilbereich des Schließzylinders aus Figur 2 in einer weiteren Stellung,

Figur 1 zeigt einen Teilbereich eines Schließzylinders 1 mit einem Gehäuse 2 und einem darin zentrisch angeordneten Kernteil 3. An dem Kernteil 3 schließen sich zwei Kernaußenteile 4, 5 an. In einem Schließkanal 6 eines der Kernaußenteile 4 ist ein Schlüssel 7 zum Schließen des Schließzylinders 1 teilweise eingeführt. Der Schließzylinder 1 hat einen elektronisch aktivierbaren Sperrmechanismus 8 zur wahlweisen Blockierung oder Freigabe der Bewegung des einen Kernaußenteils 4. Weiterhin hat der Schließzylinder 1 einen Schließbart 9, welcher mit einer Schließbarthülse 10 drehfest verbunden ist. Die Schließbarthülse 10 umschließt das Kernteil 3. Eine Kupplung 11 ermöglicht die wahlweise Erzeugung oder Lösung eines Formschlusses des Kernteils 3 mit der Schließbarthülse 10. In der dargestellten Grundstellung, in der der Schlüssel 7 nicht vollständig in den Schließkanal 6 des einen Kernaußenteiles 4 eingeführt ist, ist der Formschluss zwischen dem Kernteil 3 und der Schließbarthülse 10 und damit dem Schließbart 9 gelöst. Damit eignet sich dieser Schließzylinder 1 für den Einsatz in so genannten Panikschlössern.

Figur 2 zeigt stark vergrößert den die Kupplung 11 aufweisenden Teilbereich des Schließzylinders 1 aus Figur 1. Die Kupplung 11 hat einen Kupplungsstößel 12. Der Kupplungsstößel 12 ist radial in einer Ausnehmung 13 des Kernteils 3 geführt und steht einer Ausnehmung 14 in der Schließbarthülse 10 gegenüber. Der Kupplungsstößel 12 hat ein kegelförmiges Ende 15, mit dem er der Ausnehmung 14 der Schließbarthülse 10 gegenübersteht. In den in Figur 1 dargestellten Schließkanal 6 ragt ein Schiebbebolzen 16 hinein, welcher die Bewegung des Schlüssels 7 in das Kernteil 3 überträgt. In dem Kernteil 3 ist ein Kupplungskeil 17 längsverschieblich angeordnet. Der Kupplungskeil 17 hat eine Rampe 18, mit der es auf einer Rampe 19 eines federnd vorgespannten Stützstiftes 20 aufliegt. Ein Federelement 21 zur Vorspannung des Stützstiftes 20 ist in Figur 1 dargestellt. In dieser dargestellten Grundstellung ist der Kupplungskeil 17 von dem Kupplungsstößel 12 beabstandet.

Figur 3 zeigt in einer Schnittdarstellung entlang der Linie III - III, dass der Kupplungsstößel 12 vollständig außerhalb der Ausnehmung 13 der Schließbarthülse 10 angeordnet ist. Der Kupplungsstößel 12 wird von der Schwerkraft in seiner vollständig innerhalb des Kernteils 3 angeordneten Lage gehalten. Würde der Kupplungsstößel 12 mit seinem kegelförmigen Ende 15 geringfügig in die Ausnehmung 14 der Schließbarthülse 10 hineinragen, würde eine Relativdrehung der Schließbarthülse 10 gegenüber dem Kernteil 3 zu einer axialen Krafteinleitung in den Kupplungsstößel 12 führen, mit der Folge, dass der Kupplungsstößel 12 in das Kernteil 3 zurückgedrückt werden würde.

Figur 4 zeigt den die Kupplung aufweisenden Teilbereich des Schließzylinders 1 aus Figur 1 nach einem vollständigen Einführen des Schlüssels 7 in den Schließkanal 6. Hierbei ist zu erkennen, dass der Schiebebolzen 16 den Kupplungskeil 17 auf eine Stützfläche 23 des Stützstiftes 20 geschoben hat. Der Kupplungskeil 17 wird damit von dem Stützstift 20 abgestützt. Der Kupplungskeil 17 hat wiederum den Kupplungsstößel 12 radial nach außen in die Ausnehmung 14 der Schließbarthülse 10 verschoben. Damit ist der Kupplungsstößel 12 sowohl in dem Kernteil 3 als auch in der Schließbarthülse 10 angeordnet und erzeugt einen Formschluss der beiden Bauteile. Damit kann durch Drehen des Schlüssels 7 das Kernteil 3 verdreht und ein Drehmoment über die Schließbarthülse 10 in den Schließbart 9 eingeleitet werden. Solange der Kupplungsstößel 12 von dem Kupplungskeil 17 in der in Figur 4 dargestellten Lage abgestützt wird, verbleibt der Kupplungsstößel 12 in der den Formschluss erzeugenden Lage. Dies kennzeichnet eine Schließstellung des Schließzylinders.

Figur 5 zeigt den die Kupplung 11 aufweisenden Teilbereich des Schließzylinders 1 aus Figur 2, wenn die Schließbarthülse 10 gegenüber dem Kernteil 3 verdreht ist und der Schlüssel 7 vollständig in den Schließkanal 6 eingeführt wird. In diesem Fall stößt der Kupplungsstößel 12 gegen die Schließbarthülse 10 und kann daher nicht mit seinem kegelförmigen Ende 15 aus dem Kernteil 3 heraus verlagert werden. Der Kupplungskeil 17 wird daher entlang einer weiteren Rampe 22 unter dem Kupplungsstößel 12 geführt und drückt gegen den federnd vorgespannten Stützstift 20. Der federnd vorgespannte Stützstift 20 und der Kupplungskeil 17 erzeugen eine gegen die Schließbarthülse 10 gerichtete Axialkraft auf den Kupplungsstößel 12. Durch Drehung des Schlüssels 7 lässt sich anschließend das Kernteil 3 verdrehen, bis der Kupplungsstößel 12 wieder der Ausnehmung 14 in der Schließbarthülse 10 gegenübersteht und den Formschluss der Bauteile erzeugen kann.

## Patentansprüche

1. Schließzylinder (1) mit einem in einem Gehäuse (2) drehbaren Kernteil (3), mit einem drehbaren Schließbart (9) und mit zumindest einer Kupplung (11) zur wahlweisen Erzeugung oder Lösung eines Formschlusses des Kernteils (3) mit dem Schließbart (9), mit einem in radialer Richtung verschieblichen Kupplungsstößel (12) der Kupplung (11) zur Erzeugung oder Lösung des Formschlusses, mit einem in dem Kernteil (3) angeordneten axial verschieblichen Kupplungskeil (17) zur Verschiebung des Kupplungsstößels (12), **dadurch gekennzeichnet, dass** der Kupplungsstößel (12) in einer Grundstellung, in der der Formschluss der Kupplung (11) gelöst ist, vollständig innerhalb oder außerhalb des Kernteils (3) angeordnet ist, dass der Kupplungsstößel (12) in einer Schließstellung, in der der Formschluss der Kupplung (11) erzeugt ist, von dem Kupplungskeil (17) abgestützt ist und dass der Kupplungsstößel (12) eine gegenüber dem Kernteil (3) oder Schließbart (9) geneigte Fläche hat, so dass bei einer Einleitung eines Drehmomentes zwischen Kernteil (3) und Schließbart (9) der Kupplungsstößel (12) mit einer Kraft in die den Formschluss der Kupplung (11) lösende Stellung beaufschlagt ist.

2. Schließzylinder nach Anspruch 1, **dadurch gekennzeichnet, dass** der Kupplungsstößel (12) mit einem kegelförmigen Ende (15) in das äußere der beiden Bauteile des Kernteils (3) oder des Schließbartes (9) hineinragt.

3. Schließzylinder nach Anspruch 1 oder 2, **dadurch gekennzeichnet, dass** der Kupplungskeil (17) einem federelastisch vorgespannten Stützstift (20) gegenübersteht und dass der Stützstift (20) und der Kupplungskeil (17) aufeinanderliegende Rampen (18, 19) aufweisen.

4. Schließzylinder nach Anspruch 3, **dadurch gekennzeichnet, dass** in der Grundstellung der Kupplungskeil (17) auf der Rampe (19) des Stützstiftes (20) aufliegt.

5. Schließzylinder nach Anspruch 3 oder 4, **dadurch gekennzeichnet, dass** das Kernteil (3) mit dem Kupplungskeil (17), dem Kupplungsstößel (12), dem Stützstift (20) und mit einem den Stützstift (20) vorspannenden Federelement (21) eine vormontierbare bauliche Einheit bildet.

6. Schließzylinder nach einem der Ansprüche 3 bis 5, **dadurch gekennzeichnet, dass** der Stützstift (20) eine Stützfläche (23) zur Abstützung des Kupplungskeils (17) in den Formschluss erzeugenden Schließstellung hat.

7. Schließzylinder nach einem der Ansprüche 1 bis 6, **dadurch gekennzeichnet, dass** der Kupplungskeil (17) axial verschieblich zwischen der die Bewegung des Kupplungsstößels (12) freigebenden Grundstellung in der den Kupplungsstößel (12) halternden Schließstellung bewegbar ist und dass der Kupplungsstößel (12) bei der Bewegung zwischen der Grundstellung und der Schließstellung an einer Rampe (22) geführt ist.

8. Schließzylinder nach einem der Ansprüche 1 bis 7, **dadurch gekennzeichnet, dass** der Schließbart (9) drehfest mit einer Schließbarthülse (10) verbunden ist, dass die Schließbarthülse (10) einen Teilbereich des Kernteils (3) umschließt und dass in der Grundstellung der Kupplungsstößel (12) vollständig innerhalb des Kernteils (3) angeordnet ist.

9. Schließzylinder nach einem der Ansprüche 1 bis 8, **dadurch gekennzeichnet, dass** das Kernteil (3) in Drehrichtung formschlüssig mit einem Kernaußenteil (4, 5) verbindbar ist und dass das Kernaußenteil (4, 5) von einem elektromagnetischen Sperrmechanismus (8) gehalten ist.

10. Schließzylinder nach einem der Ansprüche 1 bis 9, **dadurch gekennzeichnet, dass** der Kupplungskeil (17), und der Kupplungsstößel (12) aus einem unmagnetischen Material gefertigt sind.

## Claims

1. A locking cylinder (1) having a core part (3) rotatable in a housing (2), with a rotatable locking bit (9) and with at least one coupling (11) for the optional generation or release of a positive locking of the core part (3) with the locking bit (9), having a coupling push rod (12) of the coupling (11) displaceable in the radial direction for the generation or release of the positive locking, having an axially displaceable coupling wedge (17) arranged in the core part (3) for the displacement of the coupling push rod (12), **characterized in that** the coupling push rod (12) is arranged completely within or outside of the core part (3) in a basic position, in which the positive locking of the coupling (11) is released, that the coupling push rod (12) is supported by the coupling wedge (17) in a locking position, in which the positive locking of the coupling (11) is generated and that the coupling push rod (12) has a surface inclined relative to the core part (3) or the locking bit (9), so that when a torque is introduced between core part (3) and locking bit (9) the coupling push rod (12) is forced into the position releasing the positive locking of the coupling (11).

2. A locking cylinder according to Claim 1, **characterized in that** the coupling push rod (12) protrudes with a cone-shaped end (15) into the outer of the two components of the core part (3) or of the locking bit (9).

3. A locking cylinder according to Claim 1 or 2, **characterized in that** the coupling wedge (17) faces the resiliently pre-tensioned support pin (20) and that the support pin (20) and the coupling wedge (17) have ramps (18, 19) lying one upon the other.

4. A locking cylinder according to Claim 3, **characterized in that** in the basic position the coupling wedge (17) abuts against the ramp (19) of the support pin (20).

5. A locking cylinder according to Claim 3 or 4, **characterized in that** the core part (3) with the coupling wedge (17), the coupling push rod (12), the support pin (20) and with a spring element (21) pre-tensioning the support pin (20) forms a structural unit which can be pre-assembled.

6. A locking cylinder according to any one of Claims 3 to 5, **characterized in that** the support pin (20) has a support surface (23) for the support of the coupling wedge (17) in the locking position generating the positive locking.

7. A locking cylinder according to any one of Claims 1 to 6, **characterized in that** the coupling wedge (17) is movable axially displaceably between the basic position which releases the movement of the coupling push rod (12) and the locking position which holds the coupling push rod (12) and that the coupling push rod (12) is guided on a ramp (22) when moving between the basic position and the locking position.

8. A locking cylinder according to any one of Claims 1 to 7, **characterized in that** the locking bit (9) is connected in a rotationally fixed manner to a locking bit sleeve (10), that the locking bit sleeve (10) surrounds a sub-region of the core part (3) and that in the basic position the coupling push rod (12) is arranged completely within the core part (3).

9. A locking cylinder according to an one of Claims 1 to 8, **characterized in that** the core part (3) is connectable positively with the core outer part (4, 5) in the rotational direction and that the core outer part (4, 5) is held by an electromagnetic locking mechanism (8).

10. A locking cylinder according to any one of Claims 1 to 9, **characterized in that** the coupling wedge (17), and the coupling push rod (12) are made of a non-magnetic material.

## Revendications

1. Cylindre de fermeture (1) avec une partie de noyau (3) rotative dans un boîtier (2), avec un paneton de fermeture rotatif (9) et avec au moins un couplage (11) pour l'établissement ou le détachement d'une complémentarité de forme de la partie de noyau (3) avec le paneton de fermeture (9), avec un poussoir de couplage (12), coulissant dans la direction radiale, du couplage (11) pour l'établissement ou le détachement d'une complémentarité de forme, avec une cale de couplage (17) coulissant axialement disposées dans la partie de noyau (3), pour le coulissement du poussoir de couplage (12), **caractérisé en ce que** le poussoir de couplage (12) est disposé, dans une position de base, dans laquelle la complémentarité de forme du couplage (11) est détachée, entièrement à l'intérieur ou à l'extérieur de la partie de noyau (3), **en ce que** le poussoir de couplage (12) est soutenu, dans une position de fermeture, dans laquelle la complémentarité de forme du couplage (11) est établie, par la cale de couplage (17) et **en ce que** le poussoir de couplage (12) présente une surface inclinée par rapport à la partie de noyau (3) ou au paneton de fermeture (9), de façon à ce que, lorsqu'un couple est appliqué entre la partie de noyau (3) et le paneton de fermeture (9), le poussoir de couplage (12) soit sollicité avec une force vers la position détachant la complémentarité de forme du couplage (11).

2. Cylindre de fermeture selon la revendication 1, **caractérisé en ce que** le poussoir de couplage (12) dépasse, avec une extrémité conique (15), dans la plus externe des deux composants de la partie de noyau (3) ou du paneton de fermeture (9).

3. Cylindre de fermeture selon la revendication 1 ou 2, **caractérisé en ce que** la cale de couplage (17) se trouve en face d'une broche de support (20) précontrainte de manière élastique et **en ce que** la broche de support (20) et la cale de couplage (17) comprennent des rampes (18, 19) superposées.

4. Cylindre de fermeture selon la revendication 3, **caractérisé en ce que,** dans la position de base, la cale de couplage (17) repose sur la rampe (19) de la broche de support (20).

5. Cylindre de fermeture selon la revendication 3 ou 4, **caractérisé en ce que** la partie de noyau (3) constitue, avec la cale de couplage (17), le poussoir de couplage (12), la broche de support (20) et avec un élément de ressort (21) précontraignant la broche de support (20), une unité de prémontage.

6. Cylindre de fermeture selon l'une des revendications 3 à 5, **caractérisé en ce que** la broche de support (20) comprend une surface de support (23) pour le soutien de la cale de couplage (17) dans la position de fermeture établissant la complémentarité de forme.

7. Cylindre de fermeture selon l'une des revendications 1 à 6, **caractérisé en ce que** la cale de couplage (17) est mobile de manière coulissante axialement entre la position de base libérant le mouvement du poussoir de couplage (12) dans la position de fermeture maintenant le poussoir de couplage (12) et **en ce que** le poussoir de couplage (12) est guidé, lors du mouvement entre la position de base et la position de fermeture, le long d'une rampe (22).

8. Cylindre de fermeture selon l'une des revendications 1 à 7, **caractérisé en ce que** le paneton de fermeture (9) est relié de manière solidaire en rotation avec un manchon de paneton de fermeture (10), **en ce que** le manchon de paneton de fermeture (10) entoure une partie de la partie de noyau (3) et **en ce que**, dans la position de base, le poussoir de couplage (12) est disposé entièrement à l'intérieur de la partie de noyau (3).

9. Cylindre de fermeture selon l'une des revendications 1 à 8, **caractérisé en ce que** la partie de noyau (3) peut être reliée dans le sens de rotation par complémentarité de forme avec une partie externe de noyau (4, 5) et **en ce que** la partie externe de noyau (4, 5) est maintenue par un mécanisme de blocage électromagnétique (8).

10. Cylindre de fermeture selon l'une des revendications 1 à 9, **caractérisé en ce que** la cale de couplage (17) et le poussoir de couplage (12) sont constitués d'un matériau non magnétique.
